# EUROPÄISCHE PATENTSCHRIFT

(11) **EP 3 196 981 B1**
(45) Veröffentlichungstag und Bekanntmachung des Hinweises auf die Patenterteilung: **08.08.2018**
(21) Anmeldenummer: 17152183.4
(22) Anmeldetag: 19.01.2017
(51) Int. Cl.: H01R 9/26

(54) **QUERVERBINDER FÜR REIHENKLEMMEN**
CROSSWISE CONNECTOR FOR IN-LINE TERMINALS
CONNECTEUR TRANSVERSAL POUR BORNIER

(30) Priorität: 25.01.2016 DE 202016100323 U
(43) Veröffentlichungstag der Anmeldung: 26.07.2017
(73) Patentinhaber: Wago Verwaltungsgesellschaft mbH, 32423 Minden (DE)
(72) Erfinder: Ehlerding, Markus, 32423 Minden (DE); MEYER, Michael, 31719 Wiedensahl (DE); Schellenberg, Jakob, 32457 Porta Westfalica (DE)
(74) Vertreter: Gramm, Lins & Partner Patent- und Rechtsanwälte PartGmbB

(56) Entgegenhaltungen:
- EP-A1- 2 408 068
- WO-A1-2012/041778
- DE-A1-102009 030 645
- DE-C1- 19 533 364

## Beschreibung

Die Erfindung betrifft einen Querverbinder für Reihenklemmen mit einem Querverbindungsabschnitt und mindestens zwei von dem Querverbindungsabschnitt abragenden Steckzungen, wobei die Steckzungen einstückig mit dem Querverbindungsabschnitt aus einem Metallelement gebildet sind.

Derartige Querverbinder werden eingesetzt, um eine elektrisch leitende Querverbindung zwischen benachbart auf einer Tragschiene angeordneten Reihenklemmen herzustellen.

EP 1 347 535 A2 zeigt einen solchen Querverbinder für Reihenklemmen mit einer Schienenleiste und mindestens zwei kammzinkenartig daran angeordneten Steckern, die mit dem Querverbinderabschnitt einteilig aus einem Blech ausgestanzt sind.

DE 102 55 674 A1 offenbart eine Reihenklemme mit einem steckbaren Querbrücker, bei dem der Kopfsteg und die Steckzungen des Querbrückers einstückig realisiert sind und die Steckzungen einen U-förmig zurückgebogenen Formfederabschnitt aufweisen. Die Herstellung des Querbrückers ist durch einen einzigen Stanzschritt mit einem darauffolgenden Biegevorgang zum Umbiegen der Steckzungen möglich.

DE 10 2011 053 899 A1 offenbart einen Querverbinder mit mehreren als Stecker federnd ausgebildeten, separaten Kontaktanschlüssen, die mit dem Querverbinder beispielsweise durch Crimpen verbunden werden.

DE 33 112 002 C1 beschreibt einen Querverbinder für Reihenklemmen, bei dem einstückig an einer Querleiste kammzinkenartig eine Vielzahl von Flachsteckern abragen. Diese Flachstecker sind etwa um 90 Grad zur Querleiste verdreht, so dass ihre Flachebene etwa senkrecht zur Längsebene der Querleiste steht. Der Querverbinder ist dabei als einfaches Stanz- und Biegeteil ausgeführt.

DE 10 2009 030 645 B4 offenbart ein Brückerelement mit mindestens zwei Brückerzinken und einem mit dem Brückerzinken elektrisch leitend verbundenen Brückenabschnitt. Die Brückerzinken haben einen Querschnitt L-förmiges Profil. Der Querbrücker ist mittels gängiger Umformtechniken herstellbar.

DE 195 33 364 C1 zeigt eine Elektronikreihenklemmanordnung zur Querverbindung zwischen benachbarten Elektronikreihenklemmen. Sie haben eine aus einem flachen Blechteil gebildete Querleiste mit davon abragenden Federkontaktbeinpaaren, die jeweils ein Federkontaktbeinpaar umgreifen und eine Leiterplatte kontaktieren. Die Querleiste und die Federkontaktbeinpaare liegen auf derselben Blechebene und sind damit aus dem Blechteil durch Ausstanzen gebildet.

EP 2 408 068 A1 offenbart eine Kopfstecker mit verschiedenen an Querstäbe positionierbaren Reitern zum Herstellen konfigurierbarer Spannungsabgriffe für die drei Spannungsphasen P1, P2 und P3 von Stromschienen.

WO 2012/041778 A1 zeigt einen Querverbinder mit mehreren als Stecker oder als Buchsen ausgebildeten elektrisch verbundenen Kontaktanschlüssen. Durch Entfernen von Kontaktanschlüssen sind verschiedene Steckerkonfigurationen erstellbar. Die Kontaktanschlüsse sind vom Querverbinder an Sollbruchstellen lösbar.

Ausgehend hiervon ist es Aufgabe der vorliegenden Erfindung, einen verbesserten Querverbinder für einen optimierten Stromfluss zu schaffen.

Die Aufgabe wird mit dem Querverbinder mit dem Merkmal des Anspruchs 1 gelöst. Vorteilhafte Ausführungsformen sind in Unteransprüchen beschrieben.

Die Steckzungen des Querverbinders sind von dem Querverbindungsabschnitt in einem Biegeabschnitt abgebogen. Der Querverbindungsabschnitt geht dabei jeweils mit einem gekrümmten Innenradius und einem diesen gegenüberliegenden gekrümmten Außenradius in eine Steckzunge über.

Die Steckzungen werden mit diesem Querverbindungsabschnitt somit nicht einfach aus einem Metallblech ausgestanzt. Vielmehr wird vorgeschlagen, dass die Steckzungen von dem Querverbindungsabschnitt in einen Biegevorgang abgebogen werden. Damit werden die stromleitenden Querschnitte insbesondere im Übergang des Querverbindungsabschnitts zu den Steckzungen und damit der Stromfluss verbessert.

So können die Steckzungen von einem gemeinsamen Querverbindungsabschnitt in etwa rechtwinklig mit einem Bogen abgewinkelt sein, so dass ein gleichbleibend großer stromtragender Querschnitt gewährleistet ist.

An den diametral einander gegenüberliegenden Enden des Querverbindungsabschnitts kann jeweils eine Steckzunge abgebogen sein. Der Querverbindungsabschnitt geht dann in einander gegenüberliegenden Biegeabschnitten in eine jeweilige endseitige Steckzunge über.

Denkbar ist, dass quer zur Erstreckungsrichtung des Querverbindungsabschnitts (mindestens) eine Steckzunge aus dem Material des Querverbindungsabschnitts abgebogen ist. Auch diese mindestens eine weitere Steckzunge ist nicht einfach aus einem Metallblech ausgestanzt, sondern durch Umbiegung über einen Biegeabschnitt mit dem gemeinsamen Querverbindungsabschnitt verbunden. Hierzu kann zunächst eine Vorverarbeitung eines Metallelementes, wie beispielsweise eines Metallblechs durch Ausstanzen des Querverbindungsabschnitts mit den daran angrenzende Steckzungen erfolgen. Die Ausrichtung der Steckzungen relativ zueinander und zum Querverbindungsabschnitt ist aber dann für den Querverbinder durch Umbiegungen realisiert.

Die Steckzungen können sich parallel zueinander von dem gemeinsamen Querverbindungsabschnitt weg erstrecken. Sie können dabei auch auf einer gemeinsamen Ebene oder optional auch auf mehreren Ebenen liegen. Der Anordnung der Steckzunge auf unterschiedlichen Ebenen kann für das versetzte überlappende Stecken von Querverbindern auf Reihenklemmen in mehreren Steckebenen vorteilhaft sein.

Der dem Querverbindungsabschnitt abgewandte freie Endabschnitt mindestens einer der Steckzungen kann eine geprägte Steckkontur haben. Damit kann durch einen dem Biegevorgang vorgelagerten Prägeprozess des Metallelements eine Steckkontur geschaffen werden, die beispielsweise das überlappende Einstecken von Steckzungen in einen Querverbinder-Steckkontakt einer Reihenklemme erlauben.

Die geprägte Steckkontur kann beispielsweise ein L-förmiges Profil mit einem sich quer zur Brückerrichtung erstreckenden inneren Kontaktabschnitt und einem sich quer hierzu erstreckenden äußeren Kontaktabschnitt haben. Die geprägten Steckkonturen von am Querverbindungsabschnitt einander gegenüberliegenden Steckzungen können gleichgerichtet oder spiegelverkehrt zueinander ausgerichtet sein.

Durch eine spiegelverkehrte Ausrichtung der Steckzungen zueinander an dem Querverbindungsabschnitt ist ein von der Lage bzw. der Ausrichtung des Querverbinders unabhängiges Stecken des Querverbinders ermöglicht.

Der Querverbindungsabschnitt kann eine Steckkontaktöffnung haben, wobei eine Steckzunge in die Steckkontaktöffnung einsteckbar oder eingesteckt ist. Damit lässt sich insbesondere für Steckzungen, die zwischen den endseitigen Steckzungen des am Querverbindungsabschnitt positioniert werden sollen, eine auswählbare Konfiguration des Querverbinders erreichen. So können eine Anzahl von ausgewählten, nebeneinander auf einer Tragschiene in einem festgelegten Teilungsabstand angeordnete Reihenklemmen elektrisch leitend mit einem gemeinsamen Querverbinder verbunden werden. Die Auswahl der mit dem Querverbinder zu kontaktierenden Reihenklemmen erfolgt dann mit Hilfe der separaten Steckzungen, die in die gewünschten Steckkontaktöffnungen teilweise eingesteckt werden.

Die Steckzunge kann dabei ein federelastisches Steckende zur elektrisch leitenden Steckkontaktierung des Querverbindungsabschnitts haben, wenn das Steckende in die Steckkontaktöffnung eingesteckt ist. Damit wird ein Kontaktdruck von dem Steckende auf den Querverbindungsabschnitt ausgeübt, mit dem der notwendige Stromübergang sichergestellt wird.

Der Querverbindungsabschnitt kann von einem Isolierstoffmantel umhüllt sein. Damit wird ein isolierter Griffabschnitt bereitgestellt. Zudem werden die Luft- und Kriechstrecken verbessert.

Der Isolierstoffmantel kann sich entlang eines sich an den Querverbindungsabschnitt anschließenden Teilabschnitts der Steckzunge um diesen Teilabschnitt herum erstrecken. Damit werden auch die Steckzungen zum Teil von einem Isolierstoffmantel umgeben.

Mindestens eine der Steckzungen kann eine Einschnürung haben, um auf diese Weise eine Sollbruchstelle zu bilden. Damit können Steckzungen wahlweise von dem Querbrücker entfernt werden, um eine Querbrückung ausgewählter Reihenklemmen einer Anzahl von nebeneinander auf einer Tragschiene angeordneten Reihenklemmen zu ermöglichen.

Mindestens einer der Biegeabschnitte im gebogenen Übergang einer Steckzunge zum gemeinsamen Querverbindungsabschnitt kann ein L-förmiges Profil haben. Damit kann die Knicksteifigkeit ohne störenden Einfluss auf den Stromleitungsquerschnitt verbessert werden. Dann ist denkbar, dass die an den diametral einander gegenüberliegenden Enden des Querverbindungsabschnitts angeordneten Biegeabschnitte jeweils im Querschnitt ein L-förmiges Profil haben, die spiegelverkehrt zueinander ausgerichtet sind. Damit kann die Biegesteifigkeit des Querverbinders weiter verbessert werden.

Das Metallelement kann in eine Vorzugs-Prägerichtung zunächst geprägt sein. Die Steckzungen sind dann quer zur Prägerichtung von dem Querverbindungsabschnitt abgebogen. Durch die Prägung des zunächst umgebogenen Metallelements in eine Vorzugs-Prägerichtung wird die Belastung im Prägewerkzeug vergleichmäßigt. Zudem können an den Abständen der Steckzungen dann gezielt größere Materialstärken für einen verbesserten Stromfluss realisiert werden. Durch das nachfolgende Abbiegen der Steckzungen quer zur Prägerichtung kann der aus der Prägung resultierende Materialverlust bestmöglich ausgenutzt werden, um stabile Biegeradien mit großen stromleitenden Querschnitten zu realisieren.

Die Erfindung wird nachfolgend anhand eines Ausführungsbeispiels mit den beigefügten Zeichnungen beispielhaft näher erläutert. Es zeigen:
- Figur 1: - perspektivische Ansicht eines Querverbinders;
- Figur 2: - Frontansicht des Querverbinders aus Figur 1 mit der Schnittlinie C-C;
- Figur 3: - Schnittdarstellung des Querverbinders aus Figur 2 im Schnitt C-C;
- Figur 4: - Seitenansicht des Querverbinders aus Figuren 1 bis 3;
- Figur 5: - Draufsicht auf ein geprägtes Metallelement zur Bildung des Querverbinders aus Figuren 1 bis 4;
- Figur 6: - Querverbinder aus Figur 1 in perspektivischer Ansicht mit Isolierstoffgehäuse;
- Figur 7: - Frontansicht des Querverbinders aus Figur 6;
- Figur 8: - Schnittansicht des Querverbinders aus Figur 7 im Schnitt A-A;
- Figur 9: - Querschnittsansicht des Querverbinders im Schnitt B-B durch die Steckzungen;
- Figur 10: - perspektivische Ansicht einer Reihenklemmenanordnung mit darin eingesteckten Querverbindern;
- Figur 11: - Seitenansicht einer Reihenklemme mit eingesteckten Querverbindern;
- Figur 12: - Querschnittsansicht durch die Reihenklemmenanordnung aus Figur 10 im Bereich der Steckzungen der Querverbinder;
- Figur 13: - perspektivische Ansicht einer zweiten Ausführungsform eines Querverbinders mit steckbaren Steckzungen.

Figur 1 lässt eine perspektivische Ansicht eines Querverbinders 1 für Reihenklemmen erkennen, der einstückig aus einem Metallelement in Form eines Metallblechs oder Metallbandes ausgeformt ist. Der Querverbinder 1 hat einen Querverbindungsabschnitt 2, von dem drei Steckzungen 3a, 3b, 3c abgebogen sind. Die Steckzungen 3a, 3b, 3c gehen dabei jeweils in einem Biegeabschnitt 4a, 4b, 4c in den gemeinsamen Querverbindungsabschnitt 2 über. Die Biegeabschnitte 4a, 4b, 4c haben jeweils einen gekrümmten Innenradius 5 und einen gekrümmten Außenradius 6.

Deutlich wird, dass die Steckzungen 3a, 3b, 3c mit eben diesem Querverbindungsabschnitt 2 nicht einfach aus einem Metallblech ausgestanzt und auf derselben Ebene belassen sind. Vielmehr sind die Biegeradien 4a, 4b, 4c vorhanden, in denen die Steckzungen 3a, 3b, 3c von dem gemeinsamen Querverbindungsabschnitt 2 abgebogen sind. Damit sind relativ große stromleitende Querschnitte zwischen dem Querverbindungsabschnitt 2 und den Steckzungen 3a, 3b, 3c realisierbar.

Die beiden äußeren Steckzungen 3a, 3c sind an den diametral einander gegenüberliegenden Enden des Querverbindungsabschnitts 2 abgebogen. Im mittleren Bereich ist dann seitlich quer zur Längserstreckungsrichtung des Querverbindungsabschnitts 2 mindestens eine weitere Steckzunge 3b abgebogen, deren Biegeradius 4b quer zu den Biegeradien 4a, 4c der beiden äußeren Steckzungen 3a, 3c verläuft.

Deutlich wird weiterhin, dass der Querverbinder 1 eine geprägte Kontur hat. An der rechten Steckzunge 3c wird deutlich, dass der freie Endabschnitt 7, der dem Querverbindungsabschnitt 2 abgewandt ist, ein L-förmiges Profil mit einem sich quer zur Brückerrichtung erstreckenden inneren Kontaktabschnitt 8 und einem sich quer hierzu erstreckenden äußeren Kontaktabschnitt 9 hat.

Zudem haben die äußeren Biegeabschnitte 4a, 4c ebenfalls eine geprägte Kontur mit L-förmigen Profil.

Deutlich wird weiterhin, dass der Querverbindungsabschnitt 2 und die sich daran anschließenden Biegeabschnitte 4a, 4c und sich an diese Biegeabschnitte 4a, 4c anschließenden Teilabschnitte der Steckzungen 3a, 3c in Dickenrichtung des Querverbinders 1 breiter als in die Dickenrichtung des Querverbindungsabschnitts 2 ist. Die Dickenrichtung verläuft dabei quer zur Längserstreckungsrichtung des Querverbindungsabschnitts 2 sowie quer zur Längserstreckungsrichtung der Steckzungen 3a, 3c.

Die Dickenrichtung der Steckzungen 3a, 3c verläuft quer zur Längserstreckungsrichtung der Steckzungen 3a, 3c sowie quer zur Längserstreckungsrichtung des Querverbindungsabschnitts 2.

Die Breite der Steckzungen 3a, 3c ist durch die Breite quer zur Längserstreckungsrichtung der Steckzungen 3a, 3c sowie in Längserstreckungsrichtung des Querverbindungsabschnitts 2 definiert.

Deutlich wird weiterhin, dass die L-förmigen Profile in den Biegeabschnitten 4a, 4c an den diametral einander gegenüberliegenden Enden des Querverbindungsabschnitts 2 spiegelverkehrt zueinander ausgerichtet sind.

Deutlich wird weiterhin, dass die freien Endabschnitte 7 der Steckzungen 3a, 3b, 3c im Vergleich zu den sich daran anschließenden und in den Querverbindungsabschnitt 2 übergehenden Teilabschnitten verjüngt sind und damit einen geringeren Querschnitt als die sich an die Biegeabschnitte 4a, 4b, 4c anschließenden Teilabschnitte der Steckzungen 3a, 3b, 3c haben.

Der Querverbindungsabschnitt 2 weist an seiner den Steckzungen 3a, 3b, 3c abgewandten Oberseite entlang seinen Längskanten jeweils eine geprägte oder gefräste Fase 2a auf.

Figur 2 lässt eine Frontansicht des Querverbinders 1 aus Figur 1 erkennen. Hier wird nochmals deutlich, dass die Steckzungen 3a, 3c an den Biegeabschnitten 4a, 4c jeweils mit einem gebogenen Innenradius und einem diesem gegenüberliegenden gebogenen Außenradius 6 in den gemeinsamen Querverbindungsabschnitt 2 übergehen. Der Querverbindungsabschnitt 2 erstreckt sich dabei quer zu den von diesem abragenden Steckzungen 3a, 3b, 3c.

Deutlich wird weiterhin, dass mit einem weiteren Biegeradius 4b im mittleren Bereich des Querverbindungsabschnitts 2 eine weitere Steckzunge 3b abgebogen ist, die zwischen den äußeren Steckzungen 3a, 3c positioniert ist. Der Biegeradius 4b ist dabei um 90° gedreht bzw. quer zu den Biegeradien 4a, 4c ausgebildet.

Erkennbar ist weiterhin, dass die freien Endabschnitte 7 nach einem Versatz 10 aufeinander zu gebogen sind, sodass der Abstand der Biegeradien 4a, 4c voneinander geringer als der Abstand der freien Enden 7 der äußeren Steckzungen 3a, 3c ist.

In dem dargestellten Ausführungsbeispiel ist die Steckzunge 3b länger als die beiden äußeren Steckzungen 3a, 3c ausgeführt, sodass das freie Ende 7 dieser mittleren Steckzunge 3b über die von den freien Enden 7 der äußeren Steckzungen 3a, 3c aufgespannten Ebene hinausragt. Eine solche Ausführungsform ist aber nur optional und kann genutzt werden, um einen voreilenden Kontakt für den Querverbinder 1 bereitzustellen.

Figur 3 lässt eine Schnittansicht des Querverbinders 1 im Schnitt C-C erkennen. Dieser Schnitt verläuft durch die mittlere Steckzunge 3b. Hierbei wird der Biegeabschnitt 4b im Übergang zu dem gemeinsamen Querverbindungsabschnitt 2 deutlich, der ebenfalls einen Innenradius 5 und einen diesbezüglich größeren Außenradius 6 hat. Die Steckzunge 3b geht in diesem Biegeradius 4b zunächst mit einem nach außen von dem Querverbindungsabschnitt 2 weg gerichteten Abschnitt in den quer zum Querverbindungsabschnitt 2 gerichteten Abschnitt des Biegeabschnitts 4b über. Der Biegeabschnitt 4b verläuft sodann rückwärts gerichtet, um anschließend in Ausrichtung der Steckzungen 3a, 3c zurückgebogen zu werden. Der Biegeabschnitt 4b hat somit einen Winkel von etwa 120° +/- 20°. Die Steckzungen 3a, 3b, 3c liegen ferner in einer gemeinsamen Ebene bzw. befinden sich in einer Flucht in Richtung des Querverbindungsabschnitts 2 gesehen.

Weiterhin wird deutlich, dass die Steckzunge 3b in einem an sich an den Biegeabschnitt 4b anschließenden Teilbereich eine Einschnürung 11 hat. Damit wird eine Sollbruchstelle gebildet, an der die Steckzunge 3b durch Hin- und Herschwenken und/oder Verdrehen von dem Biegeabschnitt 4b und dem Querverbindungsabschnitt 2 abgetrennt werden kann. Damit kann der Querverbinder 1 wahlweise an gewünschte Teilungsabstände angepasst werden.

Ein solcher Querverbinder 1 kann auch mit nur zwei vom Querverbindungsabschnitt 2 abragenden Steckzungen 3a, 3c oder auch mit vier, fünf, sechs, sieben, acht oder mehr Steckzungen realisiert werden, wobei die zwischen den äußeren Steckzungen 3a, 3c liegenden Steckzungen dann in der Art der mittleren Steckzunge 3b realisiert werden sollten.

Figur 4 lässt eine Seitenansicht des Querverbinders 1 aus Figuren 1 bis 3 erkennen. Deutlich wird, dass das freie Ende 7 der Steckzunge 3c geprägt ist und ein L-förmiges Profil mit einem inneren Kontaktabschnitt 8 und einem quer sich hierzu erstreckenden äußeren Kontaktabschnitt 9 hat. Dieses L-förmige Profil setzt sich dann nach dem Absatz oder Versatz 10 in dem Biegeabschnitt 4c und dem gemeinsamen Querverbindungsabschnitt 2 fort.

Deutlich wird weiterhin, dass die freien Enden 7 der Steckzungen 3a, 3b, 3c schmaler als die sich an den Querverbindungsabschnitt 2 anschließenden Teilbereiche der Steckzungen 3a, 3b, 3c sind. In Dickenrichtung verjüngen die freien Enden 7 der Steckzungen 3a, 3b, 3c sich somit.

Figur 5 lässt eine Draufsicht auf ein Metallelement 12 zur Bildung des vorherbeschriebenen Querverbinders 1 erkennen. Deutlich ist, dass das Metallelement 12 in einem ersten Verfahrensschritt geprägt und ausgestanzt ist, sodass von einem gemeinsamen Querverbindungsabschnitt 2 zwei äußere Steckzungen 3a, 3c mit ihren freien Enden 7 voneinander weg weisend abragen. Quer zu dem Querverbindungsabschnitt 2 und den äußeren Steckzungen 3a, 3c ragt mindestens eine weitere Steckzunge 3b ab. Durch Prägung ist bereits jeweils ein Versatz 10 im Übergang der freien Enden 7 zu dem verbreiterten Teil der Steckzungen 3a, 3c ausgebildet. Weiterhin sind die Bereiche der Biegeabschnitte 4a, 4c bereits vorgeprägt. Alternativ zum Prägen können die Konturen des Querverbinders 1 auch durch Fräsen gebildet werden.

Um ein Fließen des verdrängten Materials beim Prägen zu ermöglichen sind Freischnitte 13 an den Steckzungen 3a, 3c und gegebenenfalls auch an den mittleren Steckzungen 3b vorgesehen. Denkbar ist aber auch ein nachträgliches Nachschneiden von überstehenden Material.

Im weiteren Herstellungsschritt können dann von dem gemeinsamen Querverbindungsabschnitt 2 die äußeren Steckzungen 3a, 3c an den Biegeabschnitten 4a, 4c um 90° umgebogen werden. Die Steckzunge 3b wird ebenfalls von dem Querverbindungsabschnitt 2 mit einem Biegeradius so umgebogen, dass die Steckzunge 3b sich quer zur Längserstreckungsrichtung des Querverbindungsabschnitts 2 nach unten parallel zu den äußeren Steckzungen 3a, 3c erstreckt.

Figur 6 lässt eine perspektivische Ansicht des Querverbinders 1 aus Figur 1 mit einem den Querverbindungsabschnitt 2 umgebenden Isolierstoffgehäuse 14 erkennen. Dieses Isolierstoffgehäuse 14 umhüllt nicht nur den Querverbindungsabschnitt 2, sondern erstreckt sich entlang der sich an den Querverbindungsabschnitt 2 anschließenden Teilabschnitte der Steckzungen 3a, 3b, 3c um diese Teilabschnitte herum. Dabei ragen die freien Enden 7 der Steckzungen 3a, 3b, 3c aus dem Isolierstoffgehäuse 14 nach unten heraus. Das Isolierstoffgehäuse 14 liegt dabei an den äußeren Steckzungen 3a, 3c an. Bei der mindestens einen mittleren Steckzunge 3b ist hingegen ein Freiraum zwischen dem Isolierstoffgehäuse 14 und dem von diesem umgebenen Teilabschnitt vorhanden.

Figur 7 lässt eine Frontansicht des Querverbinders 1 aus Figur 6 erkennen. Dabei wird nochmals deutlich, dass das Isolierstoffgehäuse 14 einen sich um den Abschnitt und sich hiervon quer nach unten abragende Abschnitte hat, die sich um Teilabschnitte der Steckzungen 3a, 3b, 3c herum erstrecken.

Weiterhin sind die Schnittlinien A-A im Längsschnitt durch die mittlere Steckzunge 3b und im Querschnitt B-B durch die Steckzungen 3a, 3b, 3c dargestellt.

Figur 8 lässt die Querschnittsansicht des Querverbinders 1 aus Figur 7 im Schnitt A-A erkennen. Hierbei wird deutlich, dass zwischen der Steckzunge 3b und dem Isolierstoffgehäuse 14 ein Freiraum 15 vorhanden ist. Auf diese Weise kann die Steckzunge 3b durch Hin- und Herschwenken und/oder Verdrehen an der Einschnürung 11 abgetrennt werden.

Deutlich wird weiterhin, dass das Isolierstoffgehäuse 14 in dem Bereich oberhalb des Querverbindungsabschnitts 2 einen Griffabschnitt 16 mit Griffmulden 17 hat, an dem der Querverbinder 1 von der Hand oder mit einem Werkzeug gehalten und geführt werden kann.

Deutlich wird auch, dass bedingt durch die Fase 2a zwischen der Griffmulde 17 und dem metallischen Querverbindungsabschnitt 2 genügend Isolierstoffmaterial des Isolierstoffgehäuses 14 vorhanden ist, um die erforderlichen Luft- und Kriechstrecken in diesem Bereich einhalten zu können.

Figur 9 lässt eine Querschnittsansicht des Querverbinders 1 im Schnitt B-B durch die Steckzungen 3a, 3b und 3c erkennen. Deutlich wird, dass die äußeren Steckzungen 3a, 3c punktsymmetrisch zueinander mit einem L-förmigen Profil geprägt sind. Die mittlere Steckzunge 3b hingegen hat ein im Querschnitt rechteckförmiges Profil mit abgerundeten Kanten. Hier wird nochmals der die Steckzunge 3b vollumfänglich umgebende Freiraum 15 zwischen der Steckzunge 3b und dem diesen im Teilabschnitt umgebenden Isolierstoffgehäuse 14 erkennbar.

Deutlich wird weiterhin, dass die beiden äußeren Steckzungen 3a, 3c in einem Teilabschnitt entlang ihrer Länge des Teilabschnitts direkt ohne wesentlichen bzw. vollständig ohne Abstand von dem Isolierstoffgehäuse 14 umhüllt sind.

Figur 10 lässt eine Reihenklemmenanordnung 16 erkennen, bei der eine Anzahl von Reihenklemmen 30 direkt nebeneinander auf einer nicht dargestellten Tragschiene aufgerastet sind. Die Reihenklemmen 30 haben in an sich bekannter Weise mindestens eine Stromschiene 18 mit Leiteranschlussklemmen 19 sowie Brückerschächte 20. In die Brückerschächte 20 von Reihenklemmen 30 können dann Querverbinder 1 auf mindestens einer Steckebene eingesteckt werden. In dem dargestellten Ausführungsbeispiel sind zwei nebeneinander angeordnete Steckebenen für Querverbinder vorhanden. Denkbar ist aber auch ein ineinander verschachteltes versetztes Einstecken von Querverbindern (nicht dargestellt).

Die Querverbinder werden dabei mit ihren Steckzungen 3a, 3b, 3c in den zugeordneten Brückerschacht 20 einer ausgewählten Reihenklemme 30 eingesteckt, um dort an einem Steckanschluss 21 in elektrisch leitende Verbindungen mit der Stromschiene 18 zu treten. In dem dargestellten Ausführungsbeispiel hat der Steckanschluss 21 für die Querverbinder 1 eine U-förmig gebogene Klemmfeder 22, die in Stecköffnungen der Stromschiene 18 eingehängt ist.

Figur 11 lässt eine Seitenansicht einer Reihenklemme 30 erkennen. Dabei werden die in die Brückerschächte 20 von oben eingesteckten Querverbinder 1 deutlicher, deren Steckzungen 3 durch eine Öffnung in der Stromschiene 18 im Steckzustand hindurchragen. Diese U-förmig gebogene Klemmfeder 22 übt dabei einen Kontaktdruck auf die Steckzunge 3 auf, um diese gegen die Stromschiene 18 zu drücken und damit einen sicheren elektrisch leitenden Kontakt herzustellen.

Figur 12 lässt eine Schnittansicht durch die Reihenklemmenanordnung 16 aus Figur 10 im Schnitt A-A (siehe Figur 11) im Bereich der Querverbinder 1 erkennen. Hierbei wird deutlich, dass die mittlere Steckbrücke 3b mit der Klemmfeder 22 in einer Stecköffnung der Stromschiene 18 an diese angeklemmt ist. Die beiden äußeren Steckzungen 3a, 3c zweier benachbarter Querverbinder sind zusammen in eine gemeinsame Stecköffnung der Stromschiene 18 eingesteckt und dort zusammen mit der Klemmfeder 22 an die Stromschiene 18 angeklemmt. Durch ihr gegeneinander verschränktes, punktsymmetrisch zueinander ausgerichtetes L-förmiges Profil werden diese mit der Klemmfeder 22 gegeneinander und gemeinsam an die Randkante der Stromschiene 18 gedrückt, welche die Stecköffnung für den Querverbinder 1 begrenzt.

Figur 13 lässt eine perspektivische Ansicht einer zweiten Ausführungsform eines Querverbinders 1 erkennen. Dabei hat der Querverbindungsabschnitt 2 mindestens eine Stecköffnung 23 zur Aufnahme eines Steckkontaktabschnitts 24 einer Steckzunge 3d. Der Steckkontaktabschnitt 24 ist dabei als Federkontakt mit einem federelastischen Teil ausgebildet, welcher eine Klemmkraft auf den Querverbindungsabschnitt 2 ausübt, wenn der Steckkontaktabschnitt 24 in die Stecköffnung 23 eingesteckt ist.

Damit können Steckzungen 3d wahlweise an dieser Position in ausgewählte Stecköffnungen 23 des Querverbinders 1 eingesteckt werden, um eine ausgewählte Anzahl von Reihenklemmen 30 in den durch den Abstand der Steckzungen 3a, 3d, 3c vorgegebenen Teilungsabstand elektrisch leitend miteinander zu verbinden.

## Patentansprüche

1. Querverbinder (1) für Reihenklemmen (17) mit einem Querverbindungsabschnitt (2) und mindestens zwei von dem Querverbindungsabschnitt (2) abragenden Steckzungen (3, 3a, 3b, 3c, 3d), wobei die Steckzungen (3, 3a, 3b, 3c, 3d) einstückig mit dem Querverbindungsabschnitt (2) aus einem Metallelement (12) gebildet sind, **dadurch gekennzeichnet, dass** die Steckzungen (3, 3a, 3b, 3c, 3d) von dem Querverbindungsabschnitt (2) abgebogen sind, wobei der Querverbindungsabschnitt (2) in einem Biegeabschnitt (4a, 4b, 4c) jeweils mit einem gekrümmten Innenradius (5) und einem diesem gegenüberliegenden gekrümmten Außenradius (6) in eine Steckzunge (3, 3a, 3b, 3c, 3d) übergeht.

2. Querverbinder (1) nach Anspruch 1, **dadurch gekennzeichnet, dass** an dem diametral einander gegenüberliegenden Enden des Querverbindungsabschnitts (2) jeweils eine Steckzunge (3a, 3c) abgebogen ist.

3. Querverbinder (1) nach Anspruch 1 oder 2, **dadurch gekennzeichnet, dass** quer zur Erstreckungsrichtung des Querverbindungsabschnitts (2) eine Steckzunge (3b, 3d) aus dem Material des Querverbindungsabschnitts (2) abgebogen ist.

4. Querverbinder (1) nach einem der vorhergehenden Ansprüche, **dadurch gekennzeichnet, dass** sich die Steckzungen (3, 3a, 3b, 3c, 3d) parallel zueinander von dem gemeinsamen Querverbindungsabschnitt (2) weg erstrecken.

5. Querverbinder (1) nach einem der vorhergehenden Ansprüche, **dadurch gekennzeichnet, dass** der dem Querverbindungsabschnitt (2) abgewandte freie Endabschnitt (7) mindestens einer der Steckbrücken (3, 3a, 3c) eine geprägte oder gefräste Steckkontur hat.

6. Querverbinder (1) nach Anspruch 5, **dadurch gekennzeichnet, dass** die geprägte Steckkontur ein L-förmiges Profil mit einem sich quer zur Längserstreckungsrichtung des Querverbindungsabschnitts (2) erstreckenden inneren Kontaktabschnitt (8) und einem sich quer hierzu erstreckenden äußeren Kontaktabschnitt (9) hat.

7. Querverbinder (1) nach einem der vorhergehenden Ansprüche, **dadurch gekennzeichnet, dass** der Querverbindungsabschnitt (2) eine Steckkontaktöffnung (23) hat und eine Steckzunge (3d) in jede Steckkontaktöffnung (23) einsteckbar ist.

8. Querverbinder (1) nach Anspruch 6, **dadurch gekennzeichnet, dass** die Steckzunge (3d) ein federelastisches Steckende (24) zur elektrisch leitenden Steckkontaktierung des Querverbindungsabschnitts (2) hat, wenn das Steckende (24) in die Steckkontaktöffnung (23) eingesteckt ist.

9. Querverbinder (1) nach einem der vorhergehenden Ansprüche, **dadurch gekennzeichnet, dass** der Querverbindungsabschnitt (2) von einem Isolierstoffmantel (14) umhüllt ist.

10. Querverbinder (1) nach Anspruch 9, **dadurch gekennzeichnet, dass** sich der Isolierstoffmantel (14) entlang eines sich an dem Querverbindungsabschnitt (2) anschließenden Teilabschnitts der Steckzunge (3, 3a, 3b, 3c, 3d) um diesen Teilabschnitt herum erstreckt.

11. Querverbinder (1) nach einem der vorhergehenden Ansprüche, **dadurch gekennzeichnet, dass** mindestens eine in der Abbiegung einer Steckzunge (3a, 3c) vom Querverbindungsabschnitt (2) zur Steckzunge (3a, 3c) verlaufender Biegeabschnitt (4a, 4b) im Querschnitt ein L-förmiges Profil hat.

12. Querverbinder (1) nach Anspruch 11, **dadurch gekennzeichnet, dass** die an den diametral einander gegenüberliegenden Enden des Querverbindungsabschnitts (2) angeordneten Biegeabschnitte (4a, 4c) jeweils im Querschnitt ein L-förmiges Profil haben, wobei die L-förmigen Profile spiegelverkehrt zueinander sind.

13. Querverbinder (1) nach einem der vorhergehenden Ansprüche, **dadurch gekennzeichnet, dass** das Metallelement (12) in eine Prägerichtung geprägt und die Steckzungen (3a, 3b, 3c) quer zur Prägerichtung von dem Querverbindungsabschnitt (2) abgebogen sind.

14. Querverbinder (1) nach einem der vorhergehenden Ansprüche, **dadurch gekennzeichnet, dass** mindestens eine der Steckzungen (3b, 3d) eine Einschnürung zur Ausbildung einer Sollbruchstelle hat.

## Claims

1. Cross-connector (1) for terminal blocks (17), comprising a cross-connecting section (2) and at least two plug-type tongues (3, 3a, 3b, 3c, 3d) which project from the cross-connecting section (2), wherein the plug-type tongues (3, 3a, 3b, 3c, 3d) are integrally formed with the cross-connecting section (2) from a metal element (12), **characterized in that** the plug-type tongues (3, 3a, 3b, 3c, 3d) are bent away from the cross-connecting section (2), wherein the cross-connecting section (2) merges with a plug-type tongue (3, 3a, 3b, 3c, 3d) in a bending section (4a, 4b, 4c) in each case with a curved inside radius (5) and a curved outside radius (6) which is situated opposite the said inside radius.

2. Cross-connector (1) according to Claim 1, **characterized in that** a plug-type tongue (3a, 3c) is in each case bent away at the diametrically opposite ends of the cross-connecting section (2).

3. Cross-connector (1) according to Claim 1 or 2, **characterized in that** a plug-type tongue (3b, 3d) is bent away out of the material of the cross-connecting section (2) transverse to the direction of extent of the cross-connecting section (2).

4. Cross-connector (1) according to one of the preceding claims, **characterized in that** the plug-type tongues (3, 3a, 3b, 3c, 3d) extend away from the common cross-connecting section (2) parallel in relation to one another.

5. Cross-connector (1) according to one of the preceding claims, **characterized in that** the free end section (7) of at least one of the plug-type bridges (3, 3a, 3c), which free end section is averted from the cross-connecting section (2), has a stamped or milled plug-type contour.

6. Cross-connector (1) according to Claim 5, **characterized in that** the stamped plug-type contour has an L-shaped profile with an inner contact section (8), which extends transversely in relation to the direction of longitudinal extent of the cross-connecting section (2), and an outer contact section (9) which extends transversely in relation to the said inner contact section.

7. Cross-connector (1) according to one of the preceding claims, **characterized in that** the cross-connecting section (2) has a plug-type contact opening (23), and a plug-type tongue (3d) can be inserted into each plug-type contact opening (23).

8. Cross-connector (1) according to Claim 6, **characterized in that** the plug-type tongue (3d) has a spring-elastic plug-type end (24) for making electrically conductive plug-type contact with the cross-connecting section (2) when the plug-type end (24) is inserted into the plug-type contact opening (23) .

9. Cross-connector (1) according to one of the preceding claims, **characterized in that** the cross-connecting section (2) is sheathed by an insulating material casing (14).

10. Cross-connector (1) according to Claim 9, **characterized in that** the insulating material casing (14) extends, along a subsection of the plug-type tongue (3, 3a, 3b, 3c, 3d), which subsection adjoins the cross-connecting section (2), around the said subsection.

11. Cross-connector (1) according to one of the preceding claims, **characterized in that** at least one bending section (4a, 4b), which runs in the bend of a plug-type tongue (3a, 3c) from the cross-connecting section (2) to the plug-type tongue (3a, 3c), has an L-shaped profile in cross section.

12. Cross-connector (1) according to Claim 11, **characterized in that** the bending sections (4a, 4c) arranged at the diametrically opposite ends of the cross-connecting section (2) each have an L-shaped profile in cross section, wherein the L-shaped profiles are mirror-inverted in relation to one another.

13. Cross-connector (1) according to one of the preceding claims, **characterized in that** the metal element (12) is stamped in a stamping direction, and the plug-type tongues (3a, 3b, 3c) are bent away from the cross-connecting section (2) transversely in relation to the stamping direction.

14. Cross-connector (1) according to one of the preceding claims, **characterized in that** at least one of the plug-type tongues (3b, 3d) has a constricted portion for forming a predetermined breaking point.

## Revendications

1. Connecteur transversal (1) pour borniers (17), comprenant une portion de connexion transversale (2) et au moins deux languettes enfichables (3, 3a, 3b, 3c, 3d) qui font saillie de la portion de connexion transversale (2), les languettes enfichables (3, 3a, 3b, 3c, 3d) étant réalisées d'un seul tenant avec la portion de connexion transversale (2) à partir d'un élément métallique (12), **caractérisé en ce que** les languettes enfichables (3, 3a, 3b, 3c, 3d) sont recourbées par rapport à la portion de connexion transversale (2), la portion de connexion transversale (2) se transformant en une languette enfichable (3, 3a, 3b, 3c, 3d) dans une portion courbe (4a, 4b, 4c) ayant respectivement un rayon intérieur (5) courbe et un rayon extérieur (6) courbe opposé à celui-ci.

2. Connecteur transversal (1) selon la revendication 1, **caractérisé en ce qu'**une languette enfichable (3a, 3c) est respectivement recourbée aux extrémités diamétralement opposées l'une à l'autre de la portion de connexion transversale (2).

3. Connecteur transversal (1) selon la revendication 1 ou 2, **caractérisé en ce qu'**une languette enfichable (3b, 3d) dans le matériau de la portion de connexion transversale (2) est recourbée transversalement par rapport à la direction d'extension de la portion de connexion transversale (2).

4. Connecteur transversal (1) selon l'une des revendications précédentes, **caractérisé en ce que** les languettes enfichables (3, 3a, 3b, 3c, 3d) s'étendent parallèlement les unes aux autres en s'éloignant de la portion de connexion transversale (2).

5. Connecteur transversal (1) selon l'une des revendications précédentes, **caractérisé en ce que** la portion d'extrémité (7) libre d'au moins l'un des cavaliers enfichables (3, 3a, 3c), qui est à l'opposé de la portion de connexion transversale (2), possède un profilé d'enfichage estampé ou fraisé.

6. Connecteur transversal (1) selon la revendication 5, **caractérisé en ce que** le profilé d'enfichage estampé possède un profilé en L avec une portion de contact intérieure (8) qui s'étend transversalement par rapport à la direction d'extension longitudinale de la portion de connexion transversale (2) et une portion de contact extérieure (9) qui s'étend transversalement par rapport à celle-ci.

7. Connecteur transversal (1) selon l'une des revendications précédentes, **caractérisé en ce que** la portion de connexion transversale (2) possède une ouverture de contact à enficher (23) et une languette enfichable (3d) peut être enfichée dans chaque ouverture de contact à enficher (23).

8. Connecteur transversal (1) selon la revendication 6, **caractérisé en ce que** la languette enfichable (3d) possède une extrémité d'enfichage (24) élastique servant à établir par enfichage un contact électriquement conducteur avec la portion de connexion transversale (2) lorsque l'extrémité d'enfichage (24) est enfichée dans l'ouverture de contact à enficher (23) .

9. Connecteur transversal (1) selon l'une des revendications précédentes, **caractérisé en ce que** la portion de connexion transversale (2) est enveloppée par une enveloppe en matériau isolant (14).

10. Connecteur transversal (1) selon la revendication 9, **caractérisé en ce que** l'enveloppe en matériau isolant (14) s'étend le long d'une portion partielle, autour de ladite portion partielle, des languettes enfichables (3, 3a, 3b, 3c, 3d) qui est rattachée à la portion de connexion transversale (2).

11. Connecteur transversal (1) selon l'une des revendications précédentes, **caractérisé en ce qu'**au moins une portion courbe (4a, 4b) qui s'étend dans la courbure d'une languette enfichable (3a, 3c), de la portion de connexion transversale (2) à la languette enfichable (3a, 3c), présente, en section transversale, un profilé en forme de L.

12. Connecteur transversal (1) selon la revendication 11, **caractérisé en ce que** les portions courbes (4a, 4c) disposées aux les extrémités diamétralement opposées de la portion de connexion transversale (2) présentent respectivement un profilé en forme de L en section transversale, les profilés en forme de L étant inversés en miroir l'un par rapport à l'autre.

13. Connecteur transversal (1) selon l'une des revendications précédentes, **caractérisé en ce que** l'élément métallique (12) est estampé dans un dispositif d'estampage et les languettes enfichables (3a, 3b, 3c) sont recourbées de la portion de connexion transversale (2) transversalement par rapport au sens de l'estampage.

14. Connecteur transversal (1) selon l'une des revendications précédentes, **caractérisé en ce qu'**au moins l'une des languettes enfichables (3b, 3d) possède un rétrécissement servant à former un point de rupture voulu.
